# EUROPÄISCHE PATENTSCHRIFT

(11) **EP 1 079 079 B1**
(45) Veröffentlichungstag und Bekanntmachung des Hinweises auf die Patenterteilung: **03.03.2004**
(21) Anmeldenummer: 00113356.0
(22) Anmeldetag: 23.06.2000
(51) Int. Cl.: F01N 3/08, F02D 41/02

(54) **Motorsteuerung für einen Dieselmotor**
Engine control system for a diesel engine
Commande de moteur pour un moteur diesel

(30) Priorität: 24.08.1999 DE 19939988
(43) Veröffentlichungstag der Anmeldung: 28.02.2001
(73) Patentinhaber: DaimlerChrysler AG, 70567 Stuttgart (DE)
(72) Erfinder: Adler, Holger, 70197 Stuttgart (DE); Duvinage, Frank, Dr., 73230 Kirchheim (DE); Kurze, Stefan, Dr., 71706 Markgröningen (DE); Lenz, Michael, 70734 Fellbach (DE); Liebscher, Thomas, 70736 Fellbach (DE); Merten, Ulrich, 70771 Leinfelden (DE); Ruzicka, Norbert, 71144 Steinenbronn (DE)

(56) Entgegenhaltungen:
- EP-A- 0 580 389
- EP-A- 0 893 154
- EP-A- 0 899 430
- EP-A- 1 050 675
- EP-A- 1 105 629
- EP-A- 1 183 453

## Beschreibung

Die Erfindung betrifft eine Motorsteuerung für einen Dieselmotor, in dessen Abgasstrang ein Speicherkatalysator angeordnet ist, mit den Merkmalen des Oberbegriffs des Anspruchs 1.

Aus der DE 197 50 226 Cl ist ein Betriebsverfahren für einen Dieselmotor bekannt, bei dem der Dieselmotor, in dessen Abgasstrang ein NOₓ-Speicherkatalysator angeordnet ist, in einem überstöchiometrischen Betrieb (Mager-Betrieb) und in einem unterstöchiometrischen Betrieb (Fett-Betrieb) betrieben werden kann. Im Mager-Betrieb des Dieselmotors werden die in seinen Abgasen enthaltenen NOₓ-Salze im NOₓ-Speicherkatalysator durch Adsorption gespeichert. In diesem Adsorptionsbetrieb oder Speicherbetrieb kann ein Großteil der vom Dieselmotor emittierten Stickoxide aus dem Abgas entfernt werden. Zur Aufrechterhaltung der Speicherfähigkeit des NOₓ-Speicherkatalysators ist es erforderlich, die gespeicherten Stickoxide wieder aus dem NOₓ-Speicherkatalysator zu entfernen. Zu diesem Zweck wird der Dieselmotor für eine bestimmte Zeit auf den Fett-Betrieb umgeschaltet, in dem der unverbrannte Dieselkraftstoff als Reduktionsmittel für die im NOₓ-Speicherkatalysator adsorbierten NOₓ-Salze wirkt, das die Stickoxide zur Desorption aus dem NOₓ-Speicherkatalysator reduziert. Während dieses Desorptionsbetriebs oder Regenerationsbetriebs werden die gespeicherten Stickoxide aus dem NOₓ-Speicherkatalysator entfernt.

Bei schwefelhaltigen Dieselkraftstoffen kommt es während des Mager-Betriebs des Dieselmotors neben der erwünschten Adsorption von Stickoxiden auch zu einer unerwünschten Adsorption von im Abgas enthaltenen Schwefeloxiden (SOₓ). Diese Schwefeloxide entstehen durch Verbrennung von im Dieselkraftstoff vorhandenen schwefelhaltigen Kohlenwasserstoffen und werden im Speicherkatalysator als SOₓ-Salze, insbesondere als Sulfat, gespeichert. Diese SOₓ-Salze (Sulfate) sind jedoch thermodynamisch stabiler und weisen daher eine höhere chemische Bindungsenergie auf als die NOₓ-Salze (Nitrate), mit der Folge, daß ein zuvor beschriebener Regenerationsvorgang zwar ausreicht, die adsorbierten Stickoxide zu desorbieren, jedoch nicht dazu ausreicht, die adsorbierten Schwefeloxide zu desorbieren. Auf diese Weise kommt es im Laufe der Zeit zu einer Anreicherung der Schwefeloxide im NOₓ-Speicherkatalysator, durch die die Speicherfähigkeit des NOₓ-Speicherkatalysators für Stickoxide allmählich abnimmt. Die zunehmende Anreicherung von Schwefeloxiden im NOₓ-Speicherkatalysator kann bei diesem zu einer irreversiblen Schädigung führen und wird im allgemeinen auch als "Schwefelvergiftung" des NOₓ-Speicherkatalysators bezeichnet.

Aus der EP 0 580 389 A1 ist eine Motorsteuerung der eingangs genannten Art bekannt, die einen Betrieb eines Dieselmotors in einem Speichermodus ermöglicht, in dem aus dem Abgas des Dieselmotors NOₓ-Salze und SOₓ-Salze in einem Speicherkatalysator absorbiert werden, der in einem Abgasstrang des Dieselmotors angeordnet ist. Die bekannte Motorsteuerung ermöglicht außerdem einen Betrieb des Dieselmotors in einem Regenerationsmodus, in dem ein reduzierend wirkendes Abgas erzeugt wird, wodurch zumindest die NOₓ-Salze aus dem Speicherkatalysator desorbiert werden. Desweiteren ermöglicht die bekannte Motorsteuerung einen Betrieb des Dieselmotors in einem Entsalzungsmodus, in dem im Speicherkatalysator eine höhere Temperatur erzeugt wird, als im Speichermodus und im Regenerationsmodus und in dem abwechselnd ein reduzierend wirkendes Abgas und ein oxidierend wirkendes Abgas erzeugen werden, wodurch zumindest die SOₓ-Salze aus dem Speicherkatalysator desorbiert werden.

Durch die erhöhte Temperatur ist es in Verbindung mit einem reduzierend wirkenden Abgas möglich, Salze mit relativ hoher chemischer Bindungsenergie, wie z. B. SOₓ, aus dem Speicherkatalysator zu desorbieren. Durch das oxidierend wirkende Abgas kann dann das desorbierte Salz oxidiert werden, so daß einerseits eine erneute Adsorption im Speicherkatalysator verhindert und andererseits die Ausbildung schädlicher Sekundärprodukte, wie z. B. H₂S, vermieden werden kann. Es hat sich gezeigt, daß mit Hilfe des durchgeführten Entsalzungsmodus eine effiziente Desulfatisierung eines NOₓ-Speicherkatalysators durchführbar ist, so daß eine Schwefelvergiftung des NOₓ-Speicherkatalysators verhindert werden kann.

Aus der EP 1 050 675 A1, der EP 1 105 629 A0 und der EP 1 183 453 A0 sind weitere gattungsgemäße Motorsteuerungen bekannt, die jedoch gemäß Art. 54 (3) EPÜ nur für die Frage der Neuheit für gleich benannte Vertragsstaaten von Bedeutung sind.

Die vorliegende Erfindung beschäftigt sich mit dem Problem, für eine Motorsteuerung der eingangs genannten Art eine verbesserte Ausführungsform anzugeben, die inbesondere eine erhöhte Wirtschaftlichkeit und Effektivität aufweist.

Erfindungsgemäß wird dieses Problem durch den Gegenstand des unabhängigen Anspruchs gelöst. Vorteilhafte Ausführungsformen sind Gegenstand der abhängigen Ansprüche.

Bei einem Dieselmotor, der im Speichermodus überstöchiometrisch mit λ-Werten > 1 betrieben wird, hat sich die erfindungsgemäße Ausführungsform, bei der die λ-Werte im Entsalzungsmodus stets kleiner sind als im Speichermodus, als besonders vorteilhaft herausgestellt. Ein mager betriebener Dieselmotor arbeitet üblicherweise mit λ-Werten von 1,3 bis 10. Im Unterschied dazu bewirkt die erfindungsgemäße Steuerung im Entsalzungsmodus einen Betrieb mit λ-Werten < 1,3. Vorzugsweise arbeitet der erfindungsgemäß ausgestaltete Dieselmotor im Entsalzungsmodus mit λ-Werten < 1,1, insbesondere ≤ 1,05, z.B. λ = 1,03.

Zusätzlich oder alternativ ist bei einem Dieselmotor, der im Regenerationsmodus unterstöchiometrisch, d. h. mit λ < 1, betrieben wird, erfindungsgemäß vorgesehen, dass die erfindungsgemäße Motorsteuerung den Dieselmotor im Entsalzungsmodus so betätigt, daß die λ-Werte stets größer sind als im Regenerationsmodus des Dieselmotors. Zur Denitratisierung arbeiten herkömmliche Dieselmotoren im Regenerationsbetrieb mit λ-Werten von 0,75 bis 0,85. Im Unterschied dazu betätigt die erfindungsgemäße Steuerung den Dieselmotor so, daß dieser im Entsalzungsmodus λ-Werte aufweist, die stets größer sind als 0,85. Vorzugsweise arbeitet der erfindungsgemäß betätigte Dieselmotor im Entsalzungsmodus mit λ-Werten ≥ 0,88, insbesondere mit λ ≥ 0,9, z.B. λ = 0,97.

Wenn die erfindungsgemäße Steuerung den Dieselmotor im Entsalzungsmodus betreibt, erfolgt somit vorzugsweise ein permanenter Wechsel von Betriebsphasen mit etwa λ = 1,05 und etwa λ = 0,95. Es hat sich gezeigt, daß ein derartiger Betrieb mit λ-Sprüngen um den stöchiometrischen Betriebspunkt (λ=1) besonders vorteilhaft ist für die Durchführung einer Entsalzung, insbesondere einer Desulfatisierung.

Eine besonders zweckmäßige Ausführungsform wird dadurch gebildet, daß der Dieselmotor im Entsalzungsmodus abwechselnd überstöchiometrisch, d. h. mit einem Luft-Kraftstoff-Verhältnis λ>1, und unterstöchiometrisch, d. h. mit einem Luft-Kraftstoff-Verhältnis λ<1 betrieben wird. Durch den überstöchiometrischen Betrieb wird das oxidierend wirkende Abgas erzeugt, während der unterstöchiometrische Betrieb das reduzierend wirkende Abgas verursacht.

Alternativ zur vorgenannten Weiterbildung kann der Dieselmotor im Entsalzungsmodus permanent unterstöchiometrisch, also mit λ<1, betrieben werden, wobei dann eine zwischen dem Dieselmotor und dem Speicherkatalysator an den Abgasstrang angeschlossene Sekundärluftzuführung abwechselnd ein- und ausgeschaltet wird. Bei ausgeschalteter Sekundärluftzuführung steht im Speicherkatalysator dann das vom Dieselmotor im unterstöchiometrischen Betrieb erzeugte, reduzierend wirkende Abgas zur Verfügung, während bei eingeschalteter Sekundärluftzuführung der zugeführte Sauerstoff dem Abgas im Speicherkatalysator die erwünschte oxidierende Wirkung gibt. Insbesondere weist dann das in den Speicherkatalysator eingeleitete Abgas-Sekundärluft-Gemisch ein überstöchiometrisches Luft-Kraftstoff-Verhältnis auf.

Die Temperatur im Speicherkatalysator beträgt während des Entsalzungsmodus vorzugsweise mindestens 500 bis 600°C, um die Entsalzung zu unterstützen. Vorzugsweise findet der Wechsel zwischen reduzierender und oxidierender Atmosphäre im Speicherkatalysator mit einer Frequenz von etwa 1 bis 10 Hz statt. Eine Temperaturerhöhung kann beispielsweise durch eine späte Kraftstoff-Nacheinspritzung erreicht werden.

Von besonderem Vorteil ist es, wenn die Steuerung den Dieselmotor nur im Anschluß an einen Betrieb im Regenerationsmodus im Entsalzungsmodus betreibt, d. h., daß eine Desorption von Salzen mit relativ hoher chemischer Bindungsenergie, wie z. B. SOₓ, erst dann durchgeführt wird, wenn zuvor die Salze mit relativ niedriger chemischer Bindungsenergie, wie z. B. NOₓ, aus dem Speicherkatalysator desorbiert worden sind. Diese Vorgehensweise ermöglicht eine besonders effiziente Desorption der Salze mit relativ hoher chemischer Bindungsenergie.

Weitere wichtige Merkmale und Vorteile des erfindungsgemäßen Verfahrens ergeben sich aus den Unteransprüchen, aus der Zeichnung und aus der zugehörigen Figurenbeschreibung anhand der Zeichnung.

Es versteht sich, daß die vorstehend genannten und die nachstehend noch zu erläuternden Merkmalen nicht nur in der jeweils angegebenen Kombination, sondern auch in anderen Kombinationen oder in Alleinstellung verwendbar sind, ohne den Rahmen der vorliegenden Erfindung zu verlassen.

Bevorzugte Ausführungsbeispiele der Erfindung sind in der Zeichnung dargestellt und werden in der nachfolgenden Beschreibung näher erläutert.
Fig. 1 zeigt eine schematische Prinzipdarstellung einer Brennkraftmaschine, die nach dem erfindungsgemäßen Verfahren betrieben werden kann.

Entsprechend Fig. 1 saugt ein Abgasturbolader 1 auf seiner Verdichtereintrittsseite Frischluft entsprechend dem Pfeil a an. Anstelle eines Abgasturboladers 1 kann auch eine andere Aufladeeinrichtung, z. B. ein mechanischer Lader und/oder ein sogenannter "Booster", verwendet werden. Die angesaugte Frischluft durchströmt bei entsprechend erhöhtem Druck einen Wärmetauscher 2, der als Ladeluftkühler dient, und erreicht eine Drosselstelle 3 in einer Ansaugleitung 4 eines Dieselmotors 10. In der Drosselstelle 3 ist eine Drosselklappe 5 angeordnet, die über ein Stellglied 6 von einem hilfskraftbetätigten Stellantrieb 7 betätigbar ist. Nach der Drosselstelle 3 durchquert die Frischluft zunächst ein Saugrohr 16 und erreicht dann eine Luftsammelkammer 8, von wo aus sie über separate Einlaßkanäle 9 den Brennbereichen des Dieselmotors 10 zugeführt wird. In den Einlaßkanälen 9 sind jeweils einzelne Drosselklappen 11 angeordnet, die entsprechend dem Ausführungsbeispiel über ein gemeinsames Stellglied 12 von einem hilfskraftbetätigten Stellantrieb 13 betätigbar sind.

Stromab des Dieselmotors 10 werden die während der Verbrennung gebildeten Abgase in einer Abgassammelkammer 14 mit einer Abgasrückführungsleitung 15, die im Saugrohr 16, d. h. hier nach der Drosselstelle 3 und vor der Luftsammelkammer 8 in der Luftansaugleitung 4 mündet. Bei einer anderen Ausführungsform kann die Abgasrückführungsleitung 15 auch stromauf der Drosselstelle 3 an den Ansaugtrakt des Dieselmotors 10 angeschlossen sein.

Im Mündungsbereich der Abgasrückführungsleitung 15 ist im Saugrohr 16 ein Abgasrückführungsventil 17 angeordnet, das über ein Stellglied 18 von einem hilfskraftbetätigten Stellantrieb 19 betätigbar ist. Im dargestellten Ausführungsbeispiel steht die Abgasrückführungsleitung 15 mit einem Wärmetauscher 20 im Wärmeaustausch, so daß gegebenenfalls eine Kühlung des rückgeführten Abgases erreicht werden kann.

Der Turbineneintrittsquerschnitt und/oder der die Turbine durchströmende Abgasvolumenstrom ist mit Hilfe eines Stellglieds 21 veränderbar, das von einem hilfskraftbetätigten Stellantrieb 22 betätigbar ist. Nach dem Durchströmen der Turbine des Abgasturboladers 1 wird das Abgas entsprechend dem Pfeil b einer Abgasreinigungseinrichtung 28 zugeleitet, die in Fig. 1 durch einen mit unterbrochenen Linien dargestellten Rahmen gekennzeichnet ist und weiter unten genauer beschrieben wird.

Der Dieselmotor 10 wird von einer Motorsteuerung oder Motorregelung 23 gesteuert bzw. geregelt, wozu diese über Leitungen mit den entsprechenden Aggregaten des Dieselmotors 10 verbunden ist. Beispielsweise ist in Fig. 1 eine Leitung 24 dargestellt, welche die Motorsteuerung mit einer Einspritzanlage 25 des Dieselmotors 10 verbindet. Weitere Leitungen 34, 35, 36 und 37 verbinden die Steuerung 23 mit den Stellantrieben 22, 13, 19 und 7.

Die Abgasreinigungseinrichtung 28 weist einen Adsorber- bzw. Speicherkatalysator 29 auf, der vorzugsweise als NOₓ-Speicherkatalysator ausgebildet ist. Des weiteren umfaßt die Abgasreinigungseinrichtung 28 einen stromauf oder stromab des NOₓ-Speicherkatalysators 29 angeordneten Oxidationskatalysator 30. Die beiden Katalysatoren 29 und 30 sind durch wenigstens ein unter Umständen wärmeisoliertes Rohr 31 miteinander verbunden, das beispielsweise luftspalt- oder mattenisoliert ist. Stromab des Speicherkatalysators 29 ist eine erste λ-Sonde 32 im Abgasstrang des Dieselmotors 10 angeordnet, die über eine entsprechende Signalleitung 33 mit der Steuerung 23 verbunden ist. Des weiteren ist stromab des Speicherkatalysators 29 ein erster Temperatursensor 38 angeordnet, der über eine Signalleitung 39 an die Steuerung 23 angeschlossen ist. Außerdem ist stromauf des Speicherkatalysators 29 eine zweite λ-Sonde 40 sowie ein zweiter Temperatursensor 41 angeordnet, die ebenfalls in entsprechender Weise mit der Steuerung 23 kommunizieren. Zusätzlich können weitere, hier nicht dargestellte λ-Sonden und Temperatursensoren im Abgasstrang des Dieselmotors 10 untergebracht sein. Außerdem ist wenigstens ein NOₓ-Sensor 42 vorgesehen, der hier stromab des Speicherkatalysators 29 mit dem Abgasstrang kommuniziert und ebenfalls mit der Steuerung 23 verbunden ist.

Des weiteren kann eine Sekundärluftzuführung 43 vorgesehen sein, die Frischluft über eine an den Abgasstrang angeschlossene Zuführungsleitung 44 stromab des Dieselmotors 10, hier stromab des Turboladers 1, und stromauf des Speicherkatalysators 29 in den Abgasstrang einleitet. Die Menge der zugeführten Sekundärluft ist über ein steuerbares Zuführungsventil 45 einstellbar, das über eine entsprechende Steuerleitung 46 an die Motorsteuerung 23 angeschlossen ist. Die Sekundärluft kann beispielsweise von der Druckseite des Abgasturboladers 1 abgezweigt werden. Ebenso kann die Sekundärluft auf eine andere geeignete Weise zur Verfügung gestellt werden.

Der Speicherkatalysator 29 kann mit einer Heizeinrichtung 27 ausgestattet sein, die in Fig. 1 durch eine in den Speicherkatalysator 29 integrierte Heizspirale symbolisiert ist.

Die erfindungsgemäße Steuerung arbeitet wie folgt:

Für einen normalen Betrieb des Dieselmotors 10 betätigt die Steuerung 23 den Dieselmotor 10 so, daß er in einem Speichermodus betrieben wird, in dem der Dieselmotor 10 überstöchiometrisch arbeitet. In einem derartigen Mager-Betrieb herrscht somit für die Verbrennung des Dieselkraftstoffs ein Überschuß an Luftsauerstoff, so daß λ>1 gilt. Der Dieselmotor 10 wird in seinem Speichermodus mit λ-Werten von 1,3 bis 10 betrieben, wobei die Veränderung des λ-Werts durch Variieren der eingespritzten Kraftstoffmenge realisiert werden kann. In den Abgasen des Dieselmotors 10 sind hauptsächlich Salze mit relativ niedriger chemischer Bindungsenergie, in der Regel NOₓ, sowie deutlich weniger Salze mit relativ hoher chemischer Bindungsenergie, wie z. B. SOₓ. Beim Durchströmen des NOₓ-Speicherkatalysators 29 werden sowohl die NOₓ-Salze als auch die SOₓ-Salze vom Speicherkatalysator 29 adsorbiert. Im Laufe der Zeit läßt die Speicherkapazität des Speicherkatalysators 29 nach, so daß eine Regeneration des Speicherkatalysators 29 durchgeführt werden muß. Der Zeitpunkt, zu dem eine derartige Regeneration durchgeführt werden muß, kann mittels Rechenmodellen oder beispielsweise mit Hilfe des NOₓ-Sensors 42 bestimmt werden.

Zur Durchführung einer Regeneration schaltet die Steuerung 23 die Betätigung des Dieselmotors 10 auf einen Regenerationsmodus um, in dem der Dieselmotor 10 mit einem unterstöchiometrischen Verhältnis von Luftsauerstoff und Kraftstoff arbeitet. In diesem "Fett-Betrieb" kann im Dieselmotor 10 keine vollständige Verbrennung des eingespritzten Kraftstoffs realisiert werden, so daß im Abgas noch unverbrannter Kraftstoff enthalten ist. Der Dieselmotor 10 wird in seinem Regenerationsmodus beispielsweise mit einem λ-Wert von 0,85 betrieben. Der unverbrannte Kraftstoff im Abgas dient als Reduktionsmittel, so daß das dem Speicherkatalysator 29 zugeführte Abgas reduzierend wirkt. Aufgrund dieser reduzierenden Atmosphäre können die im Speicherkatalysator 29 gespeicherten Nitrate desorbiert und wegtransportiert werden. Der Regenerationsmodus wird dabei so lange betrieben, bis die im Speicherkatalysator 29 adsorbierten Nitrate nahezu vollständig desorbiert sind. Da die Sulfate relativ zu den Nitraten eine höhere chemische Bindungsenergie aufweisen, sind sie thermodynamisch stabiler, so daß während der Entstickung oder Denitratisierung im Regenerationsmodus so gut wie keine Desorption der SOₓ-Salze stattfindet. Die von den Sulfaten besetzte Oberfläche des Speicherkatalysators 29 steht jedoch zur Speicherung der Nitrate nicht mehr zur Verfügung. Im Laufe der Zeit reichern sich die Salze mit relativ hoher chemischer Bindungsenergie, also in der Regel die Sulfate, im Speicherkatalysator 29 mehr und mehr an, wodurch dessen NOₓ-Speicherfähigkeit mehr und mehr abnimmt. Ab einem bestimmten Schwellenwert entscheidet die Steuerung 23, daß eine Entschwefelung oder Desulfatisierung des NOₓ-Speicherkatalysators 29 durchgeführt werden muß.

Vor einer solchen Desulfatisierung veranlaßt die Steuerung 23 zunächst eine Denitratisierung, indem der Betrieb des Dieselmotors 10 auf den Regenerationsmodus umgeschaltet wird.

Nach Beendigung der Denitratisierung schaltet die Steuerung 23 den Dieselmotorbetrieb entweder direkt auf einen Entsalzungsmodus oder zunächst wieder auf den Speichermodus und anschließend auf den Entsalzungsmodus um. In diesem Entsalzungsmodus wird dem Speicherkatalysator 29 abwechselnd reduzierend wirkendes Abgas und oxidierend wirkendes Abgas zugeführt.

In einer ersten Alternative erfolgt dieser alternierende Wechsel zwischen Reduktion und Oxidation dadurch, daß ständig zwischen einem Mager-Betrieb und einem Fett-Betrieb des Dieselmotors 10 umgeschaltet wird. Hierbei ist zu beachten, daß die λ-Werte im Fett-Betrieb des Entsalzungsmodus stets größer sind als die λ-Werte im Fett-Betrieb des Regenerationsmodus. Beispielsweise wird der Dieselmotor 10 in einer Fett-Betriebsphase des Entsalzungsmodus mit λ=0,88 oder 0,90 oder 0,97 betrieben. Des weiteren sind die λ-Werte im Mager-Betrieb des Entsalzungsmodus stets kleiner als die λ-Werte im Mager-Betrieb des Speichermodus. Beispielsweise arbeitet der Dieselmotor 10 in den Mager-Betriebsphasen des Entsalzungsmodus mit λ=1,1 oder 1,05 oder 1,03. Um im Speicherkatalysator 29 die Temperatur zu erhöhen, kann beispielsweise die Heizspirale 27 aktiviert werden. Ebenso ist es möglich, durch eine gezielte späte Nacheinspritzung von Kraftstoff eine Temperaturerhöhung im Abgasstrang, insbesondere im Speicherkatalysator 29, zu erzeugen.

Entsprechend einer zweiten Alternative kann der alternierende Wechsel zwischen oxidierend wirkendem Abgas und reduzierend wirkendem Abgas dadurch erreicht werden, daß der Dieselmotor 10 im Entsalzungsmodus permanent fett betrieben wird, wobei abwechselnd die Sekundärluftzuführung 43 eingeschaltet und abgeschaltet wird. Bei eingeschalteter Sekundärluftzuführung 43 wird dann so viel Luftsauerstoff in das fette Abgas eingeleitet, daß sich stromauf des Speicherkatalysators 29 eine magere Abgaszusammensetzung ergibt.

Durch diese abwechselnd reduzierend und oxidierend wirkende Atmosphäre bei insgesamt erhöhter Temperatur im Speicherkatalysator 29 gelingt es, in den Reduktionsphasen die Salze zu reduzieren und in den Oxidationsphasen zu oxidieren. Schädliche Sekundäremissionen, wie z. B. H₂S, können dadurch vermieden werden. Es ist klar, daß der Speicherkatalysator 29 zur Realisierung der vorbeschriebenen Reduktions- und Oxidationsvorgänge in gewisser Weise auch eine Oxidations- und Reduktionsfunktion bzw. reduzierende und oxidierende Eigenschaften aufweist.

## Patentansprüche

1. Motorsteuerung, die einen Betrieb eines Dieselmotors (10) in einem Speichermodus ermöglicht, in dem aus dem Abgas des Dieselmotors (10) erste Salze mit relativ niedriger chemischer Bindungsenergie, z. B. NOₓ, und zweite Salze mit relativ hoher chemischer Bindungsenergie, z. B. SOₓ, in einem Speicherkatalysator (29) adsorbiert werden, der in einem Abgasstrang des Dieselmotors (10) angeordnet ist,
- wobei die Motorsteuerung (23) einen Betrieb des Dieselmotors (10) in einem Regenerationsmodus ermöglicht, in dem ein reduzierend wirkendes Abgas erzeugt wird, wodurch zumindest die ersten Salze aus dem Speicherkatalysator (29) desorbiert werden,
- wobei die Motorsteuerung (23) einen Betrieb des Dieselmotors (10) in einem Entsalzungsmodus ermöglicht, in dem im Speicherkatalysator (29) eine höhere Temperatur erzeugt wird als im Speichermodus und im Regenerationsmodus und in dem abwechselnd ein reduzierend wirkendes Abgas und ein oxidierend wirkendes Abgas erzeugt werden, wodurch zumindest die zweiten Salze aus dem Speicherkatalysator (29) desorbiert werden,
**dadurch gekennzeichnet,**
- **daß** der Dieselmotor (10) im Speichermodus überstöchiometrisch (λ>1) betrieben wird und daß die λ-Werte im Entsalzungsmodus stets kleiner sind als im Speichermodus, und/oder
- **daß** der Dieselmotor (10) im Regenerationsmodus unterstöchiometrisch (λ<1) betrieben wird und daß die λ-Werte im Entsalzungsmodus stets größer sind als im Regenerationsmodus.

2. Motorsteuerung nach Anspruch 1,
**dadurch gekennzeichnet,**
**daß** die λ-Werte im Entsalzungsmodus stets kleiner sind als 1,3.

3. Motorsteuerung nach Anspruch 1 oder 2,
**dadurch gekennzeichnet,**
**daß** die λ-Werte im Entsalzungsmodus stets größer sind als 0,85.

4. Motorsteuerung nach einem der Ansprüche 1 bis 3,
**dadurch gekennzeichnet,**
**daß** der Dieselmotor (10) im Entsalzungsmodus abwechselnd überstöchiometrisch (λ>1) und unterstöchiometrisch (λ<1) betrieben wird.

5. Motorsteuerung nach einem der Ansprüche 1 bis 3,
**dadurch gekennzeichnet,**
**daß** der Dieselmotor (10) im Entsalzungsmodus unterstöchiometrisch (λ<1) betrieben wird, wobei eine zwischen Dieselmotor (10) und Speicherkatalysator (29) an den Abgasstrang angeschlossene Sekundärluftzuführung (43) abwechselnd eingeschaltet und ausgeschaltet wird.

6. Motorsteuerung nach einem der Ansprüche 1 bis 5,
**dadurch gekennzeichnet,**
**daß** im Entsalzungsmodus mit einer Frequenz von etwa 1 bis 10 Hz zwischen den reduzierend wirkenden Abgasen und den oxidierend wirkenden Abgasen umgeschaltet wird.

7. Motorsteuerung nach einem der Ansprüche 1 bis 6,
**dadurch gekennzeichnet,**
**daß** die Temperatur im Speicherkatalysator (29) während des Entsalzungsmodus größer ist als 500°C.

8. Motorsteuerung nach einem der Ansprüche 1 bis 7,
**dadurch gekennzeichnet,**
**daß** der Dieselmotor (10) nur im Anschluß an einen Betrieb im Regenerationsmodus im Entsalzungsmodus betrieben wird.

## Claims

1. Engine control system, which enables operation of a diesel engine (10) in a storage mode in which, from the exhaust gas of the diesel engine (10), first salts with relatively lower chemical binding energy such as NOₓ and second salts with relatively higher chemical binding energy such as SOₓ are adsorbed in a storage catalyser (29), which is arranged in an exhaust gas conduit of the diesel engine (10),
- such that the engine control unit (23) enables the diesel engine (10) to be operated in a regeneration mode in which exhaust gas with a reducing action is produced, by virtue of which at least the first salts are desorbed from the storage catalyser (29),
- such that the engine control unit (23) enables the diesel engine (10) to be operated in a salt-release mode in which a higher temperature is produced in the storage catalyser (29) than during the storage mode and the regeneration mode, and in which, in alternation, exhaust gases with a reducing and with an oxidising action are produced, by virtue of which at least the second salts are desorbed from the storage catalyser (29),
**characterised in that**
- in the storage mode the diesel engine (10) is operated above-stoichiometrically (with air-fuel ratio λ > 1) and the λ-values during the salt-release mode are always lower than during the storage mode, and/or
- in the regeneration mode the diesel engine (10) is operated below-stoichiometrically (with air-fuel ratio λ < 1) and the λ-values during the salt-release mode are always higher than during the regeneration mode.

2. Engine control system according to Claim 1,
**characterised in that**
in the salt-release mode the λ-values are always lower than 1.3.

3. Engine control system according to Claims 1 or 2,
**characterised in that**
in the salt-release mode the λ-values are always higher than 0.85.

4. Engine control system according to any of Claims 1 to 3,
**characterised in that**
in the salt-release mode, the diesel engine (10) is operated in alternation in the above-stoichiometric mode (with λ > 1) and in the below-stoichiometric mode (with λ < 1).

5. Engine control system according to any of Claims 1 to 3,
**characterised in that**
in the salt-release mode, the diesel engine (10) is operated in the below-stoichiometric mode (with λ < 1) and a secondary air inlet (43) connected to the exhaust conduit between the diesel engine (10) and the storage catalyser (29) is opened and closed in alternation.

6. Engine control system according to any of Claims 1 to 5,
**characterised in that**
in the salt-release mode, the change between exhaust gases with reducing and with oxidising actions takes place with a frequency of about 1 to 10 Hz.

7. Engine control system according to any of Claims 1 to 6,
**characterised in that**
the temperature in the storage catalyser (29) during the salt-release mode is higher than 500°C.

8. Engine control system according to any of Claims 1 to 7,
**characterised in that**
the diesel engine (10) is only operated in the salt-release mode after it has been operated in the regeneration mode.

## Revendications

1. Commande de moteur qui permet un fonctionnement d'un moteur diesel (10) dans un mode de stockage, dans lequel, dans les gaz d'échappement du moteur diesel (10) sont adsorbés dans un catalyseur à stockage (29) disposé dans une ligne d'échappement du moteur diesel (10) des premiers sels avec une énergie chimique de liaison relativement faible, par exemple du NOₓ, et des deuxièmes sels avec une énergie chimique de liaison relativement élevée, par exemple du SOₓ,
- la commande de moteur (23) permettant un fonctionnement du moteur diesel (10) dans un mode de régénération, dans lequel est produit un gaz d'échappement à action de réduction, ce qui provoque la désorption au moins des premiers sels du catalyseur à stockage (29) et
- la commande de moteur (23) permettant un fonctionnement du moteur diesel (10) dans un mode de dessalement, dans lequel une température plus élevée est produite dans le catalyseur à stockage (29) que dans le mode de stockage et dans le mode de régénération et dans lequel sont produits alternativement un gaz d'échappement à action de réduction et un gaz d'échappement à action d'oxydation, ce qui provoque la désorption au moins des deuxièmes sels du catalyseur à stockage (29),
**caractérisée**
- **en ce que**, dans le mode de stockage, le moteur diesel (10) est exploité en surstoechiométrie (λ>1), les valeurs λ étant toujours plus faibles dans le mode de dessalement que dans le mode de stockage et/ou
- **en ce que**, dans le mode de régénération, le moteur diesel (10) est exploité en sous-stoechiométrie (λ<1), les valeurs λ étant toujours plus fortes dans le mode de dessalement que dans le mode de régénération.

2. Commande de moteur selon la revendication 1, **caractérisée en ce que**, dans le mode de dessalement, les valeurs λ sont toujours inférieures à 1,3.

3. Commande de moteur selon la revendication 1 ou 2, **caractérisée en ce que**, dans le mode de dessalement, les valeurs λ sont toujours supérieures à 0,85.

4. Commande de moteur selon l'une quelconque des revendications 1 à 3, **caractérisée en ce que**, dans le mode de dessalement, le moteur diesel (10) est exploité alternativement en surstoechiométrie (λ>1) et en sous-stoechiométrie (λ<1).

5. Commande de moteur selon l'une quelconque des revendications 1 à 3, **caractérisée en ce que**, dans le mode de dessalement, le moteur diesel (10) est exploité en sous-stoechiométrie (λ<1), une arrivée d'air secondaire (43) raccordée entre le moteur diesel (10) et le catalyseur à stockage (29) à la ligne de gaz d'échappement étant alternativement mise en service et arrêtée.

6. Commande de moteur selon l'une quelconque des revendications 1 à 5, **caractérisée en ce que**, dans le mode de dessalement, a lieu à une fréquence d'environ 1 à 10 Hz une commutation entre les gaz d'échappement à effet de réduction et les gaz d'échappement à effet de d'oxydation.

7. Commande de moteur selon l'une quelconque des revendications 1 à 6, **caractérisée en ce qu'**au cours du mode de dessalement la température dans le catalyseur à stockage (29) est supérieure à 500°C.

8. Commande de moteur selon l'une quelconque des revendications 1 à 7, **caractérisée en ce que** le moteur diesel (10) n'est exploité dans le mode de dessalement qu'à la suite d'une exploitation dans le mode de régénération.
